# EUROPÄISCHE PATENTSCHRIFT

(11) **EP 0 464 424 B1**
(45) Veröffentlichungstag und Bekanntmachung des Hinweises auf die Patenterteilung: **25.01.1995**
(21) Anmeldenummer: 91109766.5
(22) Anmeldetag: 14.06.1991
(51) Int. Cl.: D01H 13/10

(54) **Verfahren zum selbsttätigen Anpassen der Bremskraft einer in der Spindelhohlachse einer Doppeldraht-Zwirnspindel angeordneten Fadenbremse und mit einer entsprechenden Fadenbremse ausgerüstete Doppeldraht-Zwirnspindl**
Procedure for automatically regulating the braking force of a yarn brake situated in the hollow spindle of a two-for-one twisting spindle and two-for-one twisting spindle equipped with such a yarn brake
Procédé pour réguler automatiquement la force de freinage d'un frein de fil situé dans la broche creuse d'une broche à retordre à double torsion et broche à retordre à double torsion équipée d'un tel frein de fil

(30) Priorität: 04.07.1990 DE 4021272
(43) Veröffentlichungstag der Anmeldung: 08.01.1992
(73) Patentinhaber: Palitex Project-Company GmbH, D-47804 Krefeld (DE)
(72) Erfinder: Frentzel-Bayme, Johannes, W-4050 Mönchengladbach (DE)
(74) Vertreter: Sroka, Peter-Christian, Dipl.-Ing.

(56) Entgegenhaltungen:
- DE-A- 3 243 157
- GB-A- 2 092 623

## Beschreibung

Bei einer Doppeldraht-Zwirnspindel stellt die Fadenspeicherung im Bereich der Fadenspeicherscheibe ein notwendiges wichtiges Betriebskriterium für den exakt ablaufenden Zwirnprozeß da. Bei einer Doppeldraht-Zwirnspindel ist die Fadenumschlingung auf der Fadenspeicherscheibe zum Aufbau einer zusätzlichen Fadenzugkraft für das Gleichgewicht zwischen den inneren Fadenzugkräften und der Ballonzugkraft unbedingt notwendig. Der Umschlingungswinkel des Fadens um die Fadenspeicherscheibe wird als Speicherung bezeichnet. Eine Über- und Unterspeicherung führt zur negativen Folgeerscheinungen, die letztlich in Fadenbrüchen enden. Die Speicherung muß individuell auf den Garntiter, die Spindelgeometrie und die Spindeldrehzahl sowie auf die Abzuggeschwindigkeit abgestimmt werden.

Die Speicherung wirkt wie eine fast massenlose und damit trägheitslose Fadenbremse, deren Gesetzmäßigkeit unter Berücksichtigung der Fliehkraft der Seilreibungsformel entspricht. Wird bei gleicher Innenbremsung ein Parameter des Fadenballons verändert, z.B. die Spindelgeometrie (Durchmesser, Höhe), der Garntiter oder die Spindeldrehzahl, so ändert sich auch die Speicherung.

Bei der in der Praxis häufig vorkommenden Veränderung der Spindeldrehzahl ist daher eine Korrektur der Einzugskraft, der Fadenspeicherung vor der Speicherscheibe durch die Verstellung der Innenbremsung notwendig. Eine solche Bremse ist z.B. aus der DE-A-3 243 157 bekannt. Diese ist je nach Drehzahlveränderung stärker oder schwächer einzustellen. Dies kann aber in der Regel nur dann geschehen, wenn die Spindel abgestellt wird, um die üblicherweise im Bereich der Spindelhohlachse befindliche Fadenbremse neu einzustellen. Der notwendige Eingriff bei stehender Spindel ist nachteilig, da dieser Vorgang den Maschinennutzeffekt wegen hoher Rüstzeiten herabsetzt.

Der Erfindung liegt die Aufgabe zugrunde, ein Verfahren zur selbsttätigen Anpassung der Bremskraft einer in der Spindelhohlachse einer Doppeldraht-Zwirnspindel angeordneten Fadenbremse und eine entsprechende Doppeldraht-Zwirnspindel so zu gestalten, daß die Bremskraft sich automatisch bei Veränderung der Betriebsdrehzahl der Spindel ohne zusätzlichen Eingriff von außen her so verändert, daß trotz veränderter Betriebsverhältnisse der Speicherwinkel unverändert oder nahezu unverändert bleibt.

Zur Lösung dieser Aufgabe dienen die verfahrenstechnischen Maßnahmen gemäß Anspruch 1 und die bei einer Doppeldraht-Zwirnspindel verwirklichten Merkmale gemäß Anspruch 4.

Die erfindungsgemäße Lösung besteht im wesentlich darin, daß zur Veränderung der Bremskraft der im Inneren der Spindelhohlachse angeordneten Fadenbremse der beim Lauf einer Doppeldraht-Zwirnspindel zwangsläufig im Bereich der Spindelhohlachse entstehende Unterdurck genutzt wird. Dieser Unterdurck entsteht dadurch, daß die bei einer Doppeldraht-Zwirnspindel vorhandene, rotierende Fadenspeicherscheibe aufgrund ihres radial gerichteten Fadenleitkanales wie eine Zentrifulgalpumpe arbeitet, wodurch ein Teil der Luft aus dem Hohlachsenbereich der Spindel herausgeschleudert wird. Da die Hohlachse durch die Fadenbremse verschlossen ist, baut sich unterhalb der Fadenbremse zwangsläufig ein Unterdurck auf, der erfindungsgemäß zur Lageveränderung einer Bremsfläche der Fadenbremse und damit zur einer Veränderung der Bremskraft herangezogen wird.

Um die wirksame Unterdruckkraft an die sonstigen Betriebsparametern der Doppeldraht-Zwirnspindel, wie Spulengeometrie und Garntiter anpassen zu können, ist gemäß weitere Erfindung vorgesehen, in den zwischen dem inneren Ende des Fadenleitkanales und der Fadenbremse sich aufbauenden Unterdruckraum Neben- bzw. Falschluftöffnungen einmünden zu lassen, deren Öffnungsquerschnitt veränderlich ist. Auf diese Weise besteht die Möglichkeit, den sich in diesem Unterdurckraum aufbauenden Unterdruck in Abhängikeit von den vorhandenen Betriebsparametern und dem gewünschten Zwirnergebnis veränderlich zu gestallten.

Im folgenden wird anhand der beigefügten Zeichnung ein Ausführungsbeispiel der erfindungsgemäßen Einrichtung näher erläutert.

In den Zeichnungen zeigen:
- Fig. 1: in einer stark schematisierten, verkleinerten Teildarstellung die für die Erfindung wesentlichen Teile einer Doppeldraht-Zwirnspindel;
- Fig. 2: in einer gegenüber Fig. 1 vergrößerten Darstellung den Fadenverlauf durch eine Doppeldraht-Zwirnspindel nach Fig. 1 mit einer üblichen Fadenbremse,
- Fig. 3: in vergrößerter Darstellung einer Schnittansicht einer erfindungsgemäß gestalteten Doppel-Zwirnspindel.

Fig. 1 zeigt die wesentlichen Teile einer Doppeldraht-Zwirnspindel bekannter Bauart, nämlich den Wirtel 1, den Drehteller 2 mit darunter angeordneter Fadenspeicherscheibe 2.1, den Spulenträger 3 mit dem Schutztopfboden 3.1 und das Fadeneinlaufrohr 4. Der Spulenträger 3 ist im Betrieb der Spindel gegenüber dem im wesentlichen den Wirtel 1, den Drehteller 2 und die Fadenspeicherscheibe 2.1 umfassenden Spindelrotor in Ruhe gehalten.

Während des Spindelbetriebes wird der Faden F von der Spule 5 nach oben abgezogen, in das Fadeneinlaufrohr 4 eingeführt und durch die Spindelholachse nach unten geführt. Unterhalb des Drehtellers 2 wird der Faden um 90^{o} umgelenkt und durch den Fadenleitkanal 2.2 der Fadenspeicherscheibe 2.1 nach außen zur Ballonbildung geführt. Dabei umschlingt der Faden F in der in Fig. 2 schematisch dargestellten Weise zum Zwecke der Fadenspeicherung die nicht dargestellte Fadenspeicherscheibe 2.1. Der Umschlingungswinkel des Fadens ist in Fig. 2 mit bezeichnet und betragt dort ca. 360^{o}. Je nach der gewünschten Speicherung kann dieser Fadenspeicherwinkel Werte von 0^{o} bis über 360^{o} annehmen, wobei ein Speicherwinkel von 0^{o} bedeutet, daß der Faden nach dem Austritt aus dem Fadenleitkanal 2.1 lediglich um 90^{o} umgelenkt und radial nach außen bzw. oben in den Fadenballon geführt wird.

Der nach dem Verlassen der Fadenspeicherscheibe 2.1 von dem Faden F gebildete Fadenballon wird in seinem Scheitel durch die Fadenführungsöse 10 begrenzt, von der aus der Faden in üblicher Weise zur einer nicht dargestellten Aufwickeleinrichtung weitergeführt wird.

Der Fadenspeicherwinkel wird unter anderem, einerseits wesentlich durch die Spindeldrehzahl (Drehzahl des Spindelrotor) und andererseit auch durch die Einstellung der Fadenbremse bestimmt, die im Inneren der vom Faden F durchlaufenen Spindelholachse angeordnet und in Fig. 2 in üblicher Bauart, wie z.B. aus der DE-A-3 243 157 bekannt, und in Fig. 3 in erfindungsgemäßer Bauart dargestellt ist.

Gemäß dem Figuren 2 und 3 ist eine durch eine Druckfeder belastete, als Kapselbremse ausgebildete Fadenbremse verwendet. Diese Fadenbremse umfasst als wesentliche Bestandteile obere und untere Bremsringe 6 bzw. 9, zwischen denen als Bremskörper die Bremskapsel 7 abgestützt ist, die teleskopartig aus einem Unterteil 7.2 und einem Oberteil 7.1 besteht und in der eine Druckfeder 8 angeordnet ist.

Gemäß Fig. 3 ist der Spulenträger 3 mittels Lagern 11 gelagert; zu diesem Zweck schließt sich an den Schutztopfboden 3.1 eine innere Schutztopfnabe 3.2 an. Auf die Schutztopfnabe 3.2 ist ein Rotationskörper 12 aufgeschoben, der einen unteren Zylinderabschnitt 12.1 größeren Durchmessers, einen kegelstumpfförmigen Gehäuse Zwischenabschnitt 12.2 und einen oberen Zylinderabschnitt 12.3 mit gegenüber dem Abschnitt 12.1 kleinerem Durchmesser aufweist. Der Zwischenabschnitt 12.2 ist mit Öffnungen 12.21 versehen, deren Öffnungsquerschnitt mittels eines auf den Zwischenabschnitt 12.2 aufgesetzen Drehringes 15 veränderbar ist, der in dargestellter Weise Öffnungen aufweist, die mit den Öffnungen 12.21 in Gegenüberstellung bringbar sind.

An das obere Ende des oberen Zylinderabschnittes 12.3 schließt sich ein nach innen gerichteter Nabenabschnitt 12.4 an, in den zentrisch der untere Bremsring 9 eingesetzt ist. Der Nabenabschnitt 12.4 ist mit seitlich an dem unteren Bremsring 9 vorbeigeführten Durchlässen 12.41 versehen.

Auf den oberen Zylinderabschnitt 12.3 ist ein zylindrisches Bremsengehäuse 13 aufgesetzt, in dessen Oberteil das Fadeneinlaufrohr 4 eingesetzt ist.

In dem Bremsengehäuse 13 ist ein axial verschiebbarer Kolben 14 untergebracht, der eine zentrale Öffnung aufweist, in die der die obere Bremsflache bildende Bremsring 6 eingesetzt ist.

Bei umlaufender Spindel wirkt die Fadenspeicherscheibe mit ihren Fadenleitkanal 2.2. wie eine Zentrifugalpumpe, derart, daß innerhalb der Spindelhohlachse zwischen dem innern Ende des Fadenleitkanals 2.2 und dem Kolben 14 durch Zentrifugalkraft eine in Pfeilrichtung f2 wirkende Saugluftströmmung mit der Tendenz aufgebaut wird, daß bei ansteigender Drehzahl der Spindel bzw. der Fadenspeicherscheibe der Kolben 14 nach unten gezogen und dadurch die Bremskraft zwischen der Bremskapsel 7 und den Bremsringen 6 bzw. 9 erhöht wird. Dadurch wird erreicht, daß die von der Fadenbremse aufgebrachte innere Bremskraft und die Fadenspeicherung gemäß der eingangs beschrieben Gesetzmäßigkeit in dem gewünschten Gleichgewicht zu den Kräften des Fadensballon stehen.

Der Unterdruck steigt ebenfalls quadratisch mit der Drehzahl an. Die daraus resultierende veränderte Bremskraft der Innenbremse steigt deshalb auch in etwa quadratisch an.

Damit auch auf grundlegende Veränderungen der Betriebsparameter der Doppeldraht-Zwirnspindel reagiert werden kann, z.B. bei Änderung der Garnnummer des Fadens F oder bei Änderung des Reibwertes des Fadenmaterials infolge Hinzufügens von textil Gleitmitteln oder dergleichen, kann dem im Bereich der Spindelhohlachse liegenden Unterdruckraum Neben- bzw. Falschluft durch die Öffnungen 12.21 in Richtung des Pfeiles f3 zugeführt werden. Die Menge dieser durch die Öffnungen 12.21 zugeführten Fremd- bzw. Falschluft kann durch Verstellen des Drehringes 15 reguliert werden. Durch mehr oder weniger Fremdluft wird die Höhe des Unterdruckes im Hohlraum verändert.

Das erfindungsgemäße Prinzip läßt sich außer mit der beschriebenen Kapselbremse auch mit einer sogenannten Gitterbremse verwirklichen, bei der unter dem Einfluß eines sich ändernden Unterdrucks im Bereich der Spindelhohlachse der Abstand zwischen fingerartigen Bremskörpern verändert wird.

Das erfindungsgemäße Prinzip läßt sich auch bei einer Teller- oder Plättchenbremse verwirklichen, bei der die Kraft auf zusammenwirkende Bremskörperelemente und Bremsflachen verändert wird, die an einem mit dem Kolben 14 vergleichbaren Kolbenelement innerhalb der Spindelhohlachse angeordnet sind.

## Patentansprüche

1. Verfahren zur Veränderung der Bremskraft einer in der Spindelhohlachse einer Doppeldraht-Zwirnspindel angeordneten Fadenbremse, die mindestens eine in einem Bremsengehäuse (13) untergebrachte Bremsfläche (6) und einen gegen die Bremsfläche (6) anliegenden Bremskörper (7) aufweist, dadurch gekennzeichnet, daß die Bremsfläche (6) einen Teil eines in des Bremsengehäuse (13) in axialer Richtung verschiebbaren Kolbens (14) bildet, auf den der von der rotierenden Fadenspeicherscheibe (2.1) innerhalb dar Spindelhohlachse erzeugt Saugluftstrom (Unterdruck) derart zur Einwirkung gebracht wird, daß diese Bremsfläche (6) bei ansteigender Drehzahl der Fadanspeicherscheibe (2.1) mit größer werdendem Anpressdruck gegen den Bremskörper (7) zur Anlage gebracht wird.

2. Verfahren nach Anspruch 1, dadurch gekennzeichnet, daß man zur Veränderung der Kraft des auf die bewegliche Bremsfläche (6) einwirkenden Saugluftstromes in den von der rotierenden Fadenspeicherscheibe gebildeten Unterdruckraum Neben- bzw. Fremdluft einströmen läßt.

3. Verfahren nach Anspruch 2, dadurch gekennzeichnet, daß man den Öffnungsquerschnitt von in den Unterdruckraum führenden Nebenluft-Eintrittsöffnungen (12.21) verändert.

4. Doppeldraht-Zwirnspindel zur Anwendung des Verfahrens nach Anspruch 1, mit einer oberhalb der Fadenspeicherscheibe (2.1) im Bereich der Spindelhohlachse angeordneten Fadenbremse, die mindestens eine in einem Bremsengehäuse (13) untergebrachte Bremsfläche (6) und einen gegen die Bremsfläche (6) anliegenden Bremskörper (7) aufweist, dadurch gekennzeichnet, daß die Bremsfläche (6) einen Teil eines in dem Bremsengehäuse (13) in axialer Richtung verschiebbaren Kolbens (14) bildet, der die Oberseite einer an die zentrale Öffnung des Fadenleitkanals (2.2) der Fadenspeicherscheibe (2.1) anschließenden Unterdurck-Kammer begrenzt.

5. Doppeldraht-Zwirnspindel nach Anspruch 4, gekennzeichnet durch in die Unterdruck-Kammer mündende Nebenluft-Eintrittsöffnungen (12.21), deren Öffnungsquerschnitt veränderbar ist.

6. Doppeldreht-Zwirnspindel nach Anspruch 5 dadurch gekennzeichnet, daß die Nebenluft-Eintrittsöffnungen (12.21) am Umfang eines zur Spindelhohlachse konzentrischen und einen Teil der Unterdruck-Kammer umschließenden Gehäuse-Zwischenabschnittes (12.2) angeordnet sind, auf dem ein Drehring (15) gelagert ist, der Öffnungen aufweist, die mit den Nebenluft-Eintrittsöffnungen (12.21) in Gegenüberstellung bringbar sind.

7. Doppeldraht-Zwirnspindel nach Anspruch 4, wobei der Bremskörper eins zwischen unteren und oberen, Bremsflächen bildenden Bremsflächenringen abgestützte Bremskapsel ist, gekennzeichnet durch an dem unteren Bremsflächenring (9) seitlich vorbeigeführte Durchlässe (12.41).

## Claims

1. Procedure for varying the braking power of a yarn brake located in the hollow shaft of the spindle of a two-for-one twisting spindle, which has at least one braking surface (6) housed in a brake housing (13) and one braking body (7) lying against the braking surface (6), characterized in that the braking surface (6) forms a part of a piston (14) which is displaceable in axial direction in the brake housing (13), and upon which the flow of vacuum intake air (vacuum) produced inside the hollow shaft of the spindle by the rotating yarn storage disk (2.1) is brought to bear in such a way that this braking surface (6), with increasing number of revolutions of the yarn storage disk (2.1), is brought to rest against the braking body (7) with ever greater bearing pressure.

2. Procedure according to Claim 1, characterized in that, for varying the power of the flow of vacuum intake air acting on the movable braking surface (6), secondary or external air is allowed to flow into the vacuum space formed by the rotating yarn storage disk.

3. Procedure according to Claim 2, characterized in that the aperture cross-section of secondary-air inlet openings (12.21) leading into the vacuum space is varied.

4. Two-for-one twisting spindle for application of the procedure according to Claim 1, with a yarn brake which is located above the yarn storage disk (2.1) in the region of the spindle's hollow shaft and which has at least one braking surface (6) housed in a brake housing (13) and one braking body (7) resting against the braking surface (6), characterized in that the braking surface (6) forms a part of a piston (14) which is displaceable in axial direction in the brake housing (13) and which limits the upper side of a vacuum chamber adjacent to the central opening of the yarn guiding channel (2.2) of the yarn storage disk (2.1).

5. Two-for-one twisting spindle according to Claim 4, characterized by secondary-air inlet openings (12.21) which open into the vacuum chamber and of which the cross-section of the aperture can be varied.

6. Two-for-one twisting spindle according to Claim 5, characterized in that the secondary-air inlet openings (12.21) are located on the circumference of an intermediate section (12.2) of the housing which is concentric to the spindle's hollow shaft and surrounds a part of the vacuum chamber, and on which a rotating ring (15) is mounted, which has openings which can be brought into position opposite the secondary-air inlet openings (12.21).

7. Two-for-one twisting spindle according to Claim 4, the braking body being a braking capsule supported between lower and upper brake surface rings forming braking surfaces, characterized by passages (12.41) passing alongside the lower brake surface ring (9).

## Revendications

1. Procédé pour modifier la force de freinage d'un frein de fil placé dans l'axe creux d'une broche de retordage à double torsion et qui présente au moins une surface de freinage (6) montée dans un corps de frein (13) et un corps de freinage (7) appliqué contre cette surface de freinage (6), caractérisé par le fait que la surface de freinage (6) fait partie d'un piston (14) mobile axialement dans le corps de frein (13) et sur lequel le courant d'air aspiré (dépression), produit à l'intérieur de l'axe creux de la broche par le disque tournant de stockage de fil (2.1), est mis en action de façon telle que, lorsque la vitesse de rotation du disque de stockage de fil (2.1) augmente, cette surface de freinage (6) est appliquée avec une pression croissante contre le corps de freinage (7).

2. Procédé selon la revendication 1, caractérisé par le fait que pour modifier la force du courant d'air aspiré agissant sur la surface mobile de freinage (6), on fait entrer de l'air secondaire ou extérieur dans l'espace à dépression formé par le disque tournant de stockage de fil.

3. Procédé selon la revendication 2, caractérisé par le fait qu'on modifie la section de passage d'ouvertures d'entrée d'air secondaire (12.21) menant à l'espace à dépression.

4. Broche de retordage à double torsion pour l'application du procédé de la revendication 1, comportant un frein de fil placé dans la zone de l'axe creux de la broche au-dessus du disque de stockage de fil (2.1) et présentant au moins une surface de freinage (6) placée dans un corps de frein (13) et un corps de freinage (7) appliqué contre cette surface de freinage (6), caractérisée par le fait que la surface de freinage (6) fait partie d'un piston (14) mobile axialement dans le corps de frein (13) et qui limite en haut une chambre à dépression contigue à l'ouverture centrale du canal guide-fil (2.2) du disque de stockage de fil (2.1).

5. Broche de retordage à double torsion selon la revendication 4, caractérisée par des ouvertures d'entrée d'air secondaire (12.21) débouchant dans la chambre à dépression et dont la section de passage est modifiable.

6. Broche de retordage à double torsion selon la revendication 5, caractérisée par le fait que les ouvertures d'entrée d'air secondaire (12.21) sont faites sur le pourtour d'une partie intermédiaire (12.2) coaxiale avec l'axe creux de la broche, entourant une partie de la chambre à dépression et sur laquelle est montée une bague tournante (15) qui présente des ouvertures qui peuvent être mises en face des ouvertures d'entrée d'air secondaire (12.21).

7. Broche de retordage à double torsion selon la revendication 4, dans laquelle le corps de freinage est une capsule de freinage soutenue entre des anneaux inférieur et supérieur formant des surfaces de freinage, caractérisée par des passages (12.41) passant latéralement devant l'anneau à surface de freinage inférieur (9).
